# EUROPÄISCHE PATENTSCHRIFT

(11) **EP 0 437 420 B1**
(45) Veröffentlichungstag und Bekanntmachung des Hinweises auf die Patenterteilung: **28.06.1995**
(21) Anmeldenummer: 91890004.4
(22) Anmeldetag: 10.01.1991
(51) Int. Cl.: H01H 9/16, H01H 13/02, H01H 3/36

(54) **Betätigungsvorrichtung für, insbesondere zweiflügelige, Aussenschiebe-, schwing- oder schwenkschiebetüren**
Control device for double-wing pivoting and/or sliding doors
Dispositif de commande pour portes extérieures, pivotantes et/ou coulissantes et à deux battants

(30) Priorität: 11.01.1990 AT 49/90
(43) Veröffentlichungstag der Anmeldung: 17.07.1991
(73) Patentinhaber: IFE Industrie-Einrichtungen Fertigungs-Aktiengesellschaft, A-3340 Waidhofen a.d. Ybbs (AT)
(72) Erfinder: Fink, Martin, Ing., A-3340 Waidhoven a.d. Ybbs (AT)
(74) Vertreter: Barger, Werner, Dipl.-Ing.

(56) Entgegenhaltungen:
- DE-B- 1 035 874
- FR-A- 1 246 539

## Beschreibung

Die Erfindung betrifft eine Betätigungsvorrichtung für, insbesondere zweiflügelige, Außenschiebe-, -schwing- oder -schwenkschiebetüren, die sich entlang eines Wagenkastens eines Fahrzeuges bewegen und mittels einer Druckplatte am Türflügel betätigt werden.

Aus der FR-A 1 246 539 ist eine berührungslose Betätigungseinrichtung, insbesonders für Aufzüge, bekannt. Die gesamte Vorrichtung befindet sich in einem Gehäuse, in dem ein lotrecht zur Gehäusevorderwand verschiebliches Betätigungselement, das einen durchsichtigen Teil aufweist, gelagert ist. Im Bereich der durchsichtigen Fläche ist eine Lichtquelle fix im Gehäuse vorgesehen. Mit dem Betätigungsorgan sind Magnete fest verbunden, die je nach der Stellung des Betätigungsorgans eine Änderung des Stroms in einer Spule bewirken und so einen Schaltvorgang auslösen.

Der einzige bewegliche Teil dieser vorbekannten Vorrichtung ist das Betätigungsorgan, das um einige Millimeter lotrecht zur Abdeckung des Gehäuses verschoben werden kann. Es ist notwendig, daß alle Steuer- und Energieversorgungsleitungen für diese vorbekannte Vorrichtung bis ins Gehäuse geführt werden müssen.

Aus der DE-OS 35 19 872 ist allgemein ein Scheibenschaltdruck-Initiator mit einer Leuchtanzeige bekannt, der bevorzugt zum Betätigen von Türen an Verkehrsmitteln eingesetzt wird. Dabei ist die Betätigungsfläche lichtdurchlässig und biegsam ausgebildet und weist an ihrer Rückseite eine kleine, biegesteife Kontaktplatine auf.

Aus der CH-PS 648 533 ist eine Steuereinrichtung für Rolltreppen bekannt, die ausklappbar ist und bei der im eingeklappten Zustand durch Leuchtdioden, die hinter einem lichtdurchlässigen Einsatz der Abdeckung vorgesehen sind, der Betriebszustand der Rolltreppe angezeigt wird. Die Betätigungsorgane der Steuereinrichtung sind nur im aufgeklappten Zustand zugänglich, der aber nur von Befugten, die im Besitz eines Schlüssels sind, mit dem die Verriegelung geöffnet werden kann, erreichbar ist. Diese Betätigungsvorrichtung ist somit für alle Zwecke, bei denen die Vorrichtung allgemein zugänglich sein soll, ungeeignet.

Die zweitgenannte Betätigungsvorrichutng weist eine Reihe von Nachteilen auf:

Es ist unumgänglich notwendig, den Druckknopf zu beleuchten, weshalb eine elektrische Verbindung zwischen Wagenkasten und Tür hergestellt werden muß und wodurch in der Tür Platz für eine Beleuchtungsvorrichtung geschaffen werden muß, die wiederum mechanisch stark beansprucht wird.

Es muß eine entsprechende Verkabelung und Kabelführung von der beweglichen Tür zum festen Wagenkasten vorgesehen werden, was auf Grund der vielfältigen mechanischen Beanspruchung im rauhen Eisenbahn- oder Autobusbetrieb stets mit Problemen verbunden ist. Dazu kommt, daß eventuell notwendige Reparaturen oder auch nur der häufige Lampentausch an schlecht zugänglichen Teilen und zwischen zueinander beweglichen Elementen durchgeführt werden müssen.

Verschlimmert wird die Situation noch dadurch, daß der Druckknopf mit einer passenden Druckplatte untergebracht und abgedichtet werden muß.

Aus diesem Grund hat man verschiedentlich die Betätigungsvorrichtung samt zugehöriger Beleuchtung nicht am Türflügel, sondern seitlich davon am Wagenkasten vorgesehen, was aber durch die Türbewegung erst im Abstand der Türbreite neben dem Eingang erfolgen kann. Diese Türknöpfe sind somit für die einsteigende Person schlecht zu erreichen und werden von nicht routinierten Benutzern oft gar nicht als Türöffner erkannt.

Es wurde auch schon eine nicht beleuchtete Betätigungsvorrichtung am Türflügel vorgeschlagen, die im Bereich der Türflügelhinterkante angeordnet ist und bei der eine mechanische Vorrichtung (Druckknopf od.dgl.) einen elektrischen Schalter betätigt, der am Wagenkasten montiert ist. Diese Ausführungsform ist besonderem mechanischen Verschleiß unterworfen, da es beim Betätigen der Vorrichtung zu einer reibenden Bewegung zwischen dem Betätigungsknopf an der Tür und dem eigentlichen Schalter am Wagenkasten kommt.

Es wurde diese Vorrichtung auch schon mehrfach durch unsachgemäßes Bedienen zerstört, wenn der Betätigungsknopf während der Öffnungs- oder Schließbewegung der Tür gedrückt gehalten wird, da er dann auf der Wagenseite aus der Tür ragt und gegen fahrzeugfeste Bauteile stößt, wobei er verbogen oder abgebrochen, jedenfalls aber unbrauchbar wird.

Eine derartige Vorrichtung ist wegen ihrer Lage praktisch nicht zu beleuchten, da ein Verbindungskabel an eine besonders schwer zugängliche Stelle der Türe beweglich zu verlegen wäre.

Die Erfindung zielt darauf ab, diese Nachteile zu beseitigen und eine Betätigungsvorrichtung der eingangs genannten Art zu schaffen, die einfach und zuverlässig zu beleuchten ist und die angeführten Nachteile nicht aufweist.

Gelöst wird diese Aufgabe durch Betätigungseinrichtungen wie sie in den Ansprüchen 1 und 4 definiert sind.

Durch diese Maßnahmen werden tatsächlich alle genannten Nachteile vermieden und es wird eine einfache, robuste und benutzerfreundliche Betätigungsvorrichtung geschaffen.

Die Lichtquelle kann auch das lampenferne Ende eines Lichtleiters sein, was es ermöglicht, die Lampe selbst an einem gut zugänglichen Ort, beispielsweise in einem Schaltschrank, unterzubringen.

Durch die Unterbringung der Lampe im Wagenkasten ist es möglich, diese vor den Beanspruchungen, denen sie in der türe ausgesetzw war, zu schützen. Der Wegfall der elektrischen Verbindung spart Montage- und Reparaturkosten, die Justierarbeiten sind nicht so kritisch, da die einander gegenüberstehenden, lichtübertragenden Flächen ohne Problem ausreichend groß gewählt werden können.

In einer Ausgestaltung der Erfindung ist die Druckplatte mit einem ferromagnetischen Element verbunden, das beim Betätigen der Druckplatte in den Erfassungsbereich eines berührungslos wirkenden elektromagnetischen Aufnehmers gelangt, der am Wagenkasten befestigt ist und bei geschlossenem Türflügel im Bereich der Druckplatte liegt, wobei weiters die Beweglichkeit der Druckplatte und des ferromagnetischen Elementes begrenzt ist, um zu vermeiden daß einer der Teile im betätigten Zustand bei der Türbewegung gegen fahrzeugfeste Bauteile stößt.

Dadurch ist eine extrem wetterfeste, mechanisch vorteilhafte und in die Überwachung des Fahrzeugzustandes leicht integrierbare Vorrichtung erzielt.

In einer vorteilhaften Ausgestaltung dieser Variante ist vorgesehen, daß die Druckplatte das ferromagnetische Element über eine im Inneren des Türblattes vorgesehene Vorrichtung, insbesondere ein Gestänge oder einen Bowdenzug betätigt, wobei die Beleuchtung der Druckplatte über einen Lichtleiter erfolgt, dessen eines Ende im Bereich der Lichtquelle liegt, und dessen anderes Ende sich im Bereich der Druckplatte befindet.

Dies erlaubt es, die Druckplatte am ergonomisch und die Lichtquelle und den elektromagnetischen Aufnehmer am technisch günstigsten Platz anzubringen.

Durch die Erfindung ist es möglich geworden, ohne elektrische Verbindung zwischen Wagenkasten und Tür alle Vorteile der Druckknopfbetätigung von der Tür aus zu erreichen, ohne einen der bisher damit verbundenen Nachteile in Kauf nehmen zu müssen. Nicht nur die Herstellung, auch die Wartung, Instandhaltung und Reparatur ist wesentlich vereinfacht, da es keine beweglichen Verbindungselemente mehr gibt.

Die zur Ausführung der Erfindung verwendeten elektromagnetischen Aufnehmer sind robuster als mechanische Taster und können, da sie keine beweglichen Teile aufweisen, leichter als diese gegen das Eindringen von Schmutz und Feuchtigkeit geschützt werden. Am Türflügel kann die Betätigungsplatte mittels üblicher Gummimanschetten oder Dichtungen beweglich abgedichtet und unter Umständen durch diese auch geführt werden.

Die Erfindung wird an Hand eines Ausführungsbeispieles unter Bezugnahme auf die beiliegenden Zeichnungen näher erläutert, wobei
die Fig. 1 eine zweiflügelige Schwingschiebetür mit erfindungsgemäß ausgeführtes Betätigungsorgan von außen zeigt,
die Fig. 2 einen erfindungsgemäß ausgeführten Taster im Detail zeigt,
die Fig. 3 einen Schnitt entlang der Linie III-III der Fig. 1 darstellt und
die Fig. 4 einen Schnitt entlang der Linie IV-IV der Fig.1 zeigt.

Wie aus Fig. 1 ersichtlich, ist auf einem Türblatt 1 einer Fahrzeugtüre eine Betätigungsvorrichtung 2 vorgesehen. Diese Vorrichtung ist in Fig. 2 in vergrößertem Maßstab in Draufsicht dargestellt.

Im wesentlichen besteht die Vorrichtung aus einer Druckplatte 3, die im gezeigten Beispiel den Taster bildet und die in der Tür 1 normal zur Türblattebene verschieblich gelagert ist. Vorteilhafterweise ist die Druckplatte mit Hinweisen auf ihre Eigenschaft versehen, beispielsweise durch entsprechende Aufschriften oder Pictogramme, wie in Fig. 2 dargestellt. Vorzugsweise besteht diese Druckplatte zumindest teilweise aus lichtdurchlässigem Material, um das Licht einer Beleuchtungsvorrichtung 9, die passend am Wagenkasten vorgesehen ist, durchtreten zu lassen und so das Auffinden und Bedienen der Vorrichtung 2 zu erleichtern.

Aus Fig. 3 ist der nähere Aufbau der Vorrichtung ersichtlich. Im Türblatt 1 ist die Druckplatte 3 gelagert und mittels einer Gummimanschette 4 gegenüber der Tür 1 abgedichtet. Mit strichlierten Linien ist die gedrückte Lage der Platte 3 dargestellt. Nach dem Betätigen nimmt die Platte 3 ihre ursprüngliche Lage zufolge der Wirkung einer Feder 5 wieder ein.

Wie aus der strichliert eingezeichneten Endlage und der dazu gehörigen Bewegungshüllbahn 6 in Fig. 4 ersichtlich, kommt es auch beim Bewegen des Türblattes mit vollständig gedrücktem Taster an keiner Stelle der Öffnungs- bzw. Schließbewegung zu einer Berührung zwischen wagenfesten und türfesten Teilen.

Beim Betätigen der Vorrichtung 2 gelangt ein mit der Druckplatte 3 verbundener ferromagnetischer Stift 7 in den Erfassungsbereich eines elektromagnetischen Aufnehmers 8, wodurch dieser aktiviert wird und an den Türmechanismus eine entsprechende Meldung abgibt, was zum Öffnen der Türe 1 führt.

Im Bereich des lichtdurchlässigen Teiles der Betätigungsplatte 3 in Geschlossenlage der Türe ist eine Lichtquelle 9 vorgesehen. Diese Lichtquelle ist am einfachsten eine Glüh- oder Glimmlampe, kann aber auch das lichtquellenferne Ende eines Lichtleiters sein, wodurch es möglich ist, die störanfällige Lampe an einer Stelle des Wagenkastens vorzusehen, die bei Service- und Reparaturarbeiten leicht zugänglich ist.

Dieser Lichtquelle 9 gegenüber steht ein entsprechend ausgebildeter Teil der Druckplatte 3, durch den das empfangene Licht an der Oberfläche der Druckplatte, die dem Benutzer zugewandt ist, passend verteilt oder abgedunkelt wird, um ihm die notwendigen Informationen zu geben.

Die Erfindung kann verschiedentlich ausgestaltet und verändert werden. So ist es beispielsweise möglich, auf der dem Wagenkasten zugewandten Seite des Türblattes 1 eine dünne, elastische Abdeckung vorzusehen, beispielsweise in Form einer Membran, die über den gesamten Bereich der Vorrichtung 2 gespannt ist und auch von dieser Seite her eine hervorragende Abdichtung sichert. Es muß diese Membran selbstverständlich zumindest im Bereich der Lichtquelle 9 lichtdurchlässig sein und darf die Erkennbarkeit der Annäherung des ferromagnetischen Elementes 7 an den Aufnehmer 8 nicht beeinträchtigen.

Es ist selbstverständlich auch möglich, durch die Druckplatte 3 über ein im Inneren des Türblattes 1 vorgesehenes Gestänge oder einen Bowdenzug oder ähnliches, das ferromagnetische Element 7 im Abstand von der Druckplatte 3 vorzusehen, wodurch es möglich wird, die Druckplatte an einer frei wählbaren Stelle, beispielsweise näher der Mittelachse der Tür vorzusehen. Es kann dabei die Beleuchtung ebenfalls berührungs- und bewegungslos durch einen Lichtleiter in der Türe 1 erfolgen, dessen eines Ende im Bereich der Lichtquelle 9 liegt, und dessen anderes Ende mit der Druckplatte 3 passend verbunden ist. Es kann auch anstelle der Abdichtung 4 eine flächige Abdeckung vorgesehen sein, die vor der Druckplatte 3 liegt und mit dieser verschoben wird, wobei selbstverständlich in diesem Fall die Abdeckung lichtdurchlässig und ausreichend deformierbar sein muß, um das Funktionieren der Vorrichtung zu gewährleisten.

## Patentansprüche

1. Betätigungsvorrichtung für, insbesondere zweiflügelige, Außenschiebe-, -schwing- oder -schwenkschiebetüren (1), die sich entlang eines Wagenkastens eines Fahrzeuges bewegen und mittels einer Druckplatte (3) am Türflügel betätigt werden, dadurch gekennzeichnet,
daß die Betätigungsvorrichtung einen berührungsfrei arbeitenden elektromagnetischen Schalter umfaßt, dessen Komponenten zum Teil am Wagenkasten und zum Teil am Türblatt angeordnet sind, wobei am Türblatt die federbelastete Druckplatte (3) und ein mittels der Druckplatte quer zur Türblattebene bewegliches ferromagnetisches Element (7) angeordnet ist,
daß die Druckplatte oder ihre Umrahmung oder eine im Nahbereich der Umrahmung der Druckplatte vorgesehene Informationsfläche zumindest teilweise lichtdurchlässig ausgebildet ist,
daß wagenkastenseitig in einem Bereich, der bei geschlossener Tür mit der Druckplatte (3) im wesentlichen fluchtet, eine Beleuchtungseinrichtung (9) und ein mit dem ferromagnetischen Element (7) in Wirkverbindung stehender elektromagnetischer Aufnehmer (8) vorgesehen ist und daß die Beweglichkeit der Druckplatte (3) und des ferromagnetischen Elementes (7) so begrenzt sind, daß es bei einer Bewegung der Tür (1) im betätigten Zustand der Druckplatte (3) zu keiner Berührung zwischen fahrzeugfesten und wagenkastenfesten Teilen kommt.

2. Betätigungsvorrichtung nach Anspruch 1, dadurch gekennzeichnet, daß die Beleuchtungseinrichtung das lampenferne Ende eines Lichtleiters ist.

3. Betätigungsvorrichtung nach Anspruch 1, dadurch gekennzeichnet, daß die Beleuchtungseinrichtung eine Glimm- oder Glühlampe (9) ist.

4. Betätigungsvorrichtung für, insbesondere zweiflügelige, Außenschiebe-, -schwing- oder -schwenkschiebetüren (1), die sich entlang eines Wagenkastens eines Fahrzeuges bewegen und mittels einer Druckplatte (3) am Türflügel betätigt werden, dadurch gekennzeichnet,
daß die Betätigungsvorrichtung einen berührungsfrei arbeitenden elektromagnetischen Schalter umfaßt, dessen Komponenten zum Teil am Wagenkasten und zum Teil am Türblatt angeordnet sind, wobei am Türblatt die federbelastete Druckplatte (3) und ein durch die Druckplatte mittels eines im Inneren des Türblattes (1) vorgesehenen Gestänges oder Bowdenzuges quer zur Türblattebene bewegliches ferromagnetisches Element (7) angeordnet ist,
daß wagenkastenseitig in einem Bereich, der bei geschlossener Tür mit dem ferromagnetischen Element (7) im wesentlichen fluchtet, ein mit dem ferromagnetischen Element (7) in Wirkverbindung stehender elektromagnetischer Aufnehmer (8) vorgesehen ist,
daß die Druckplatte (3) oder ihre Umrahmung oder eine im Nahbereich der Umrahmung der Druckplatte vorgesehene Informationsfläche zumindest teilweise lichtdurchlässig ausgebildet ist,
daß am Wagenkasten eine Beleuchtungseinrichtung (9) vorgesehen ist,
daß im Inneren des Türblattes (1) zwischen der Druckplatte (3) und einem Bereich, der bei geschlossener Tür mit der Beleuchtungseinrichtung (9) im wesentlichen fluchtet, ein Lichtleiter vorgesehen ist, und
daß die Beweglichkeit des ferromagnetischen Elementes (7) so begrenzt ist, daß es bei einer Bewegung der Tür (1) im betätigten Zustand der Druckplatte (3) zu keiner Berührung zwischen fahrzeugfesten und wagenkastenfesten Teilen kommt.

## Claims

1. An operating device for, in particular, two-leaved exterior sliding, swinging or pivoting and sliding doors (1) which move along a carriage body of a vehicle and are operated by means of a pressure plate (3) on the door leaf, characterised in that the operating device comprises a contactlessly operating electromagnetic switch, the components of which are disposed partly on the carriage body and partly on the door leaf, the spring-loaded pressure plate (3) and a ferromagnetic element (7) movable by means of the pressure plate transversely to the door leaf plane being arranged on the door leaf, in that the pressure plate or its frame or an information surface provided in close vicinity to the frame of the pressure plate is designed to be at least partly transparent, in that on the carriage body side in a zone which is substantially aligned with the pressure plate (3) when the door is closed there is provided an illuminating means (9) and an electromagnetic sensor (8) in operative connection with the ferromagnetic element (7), and in that the movability of the pressure plate (3) and of the ferromagnetic element (7) is limited so that, upon movement of the door (1), in the actuated condition of the pressure plate (3) no contact occurs between the parts fixed to the vehicle and parts fixed to the carriage body.

2. An operating device according to Claim 1,
characterised in that the illuminating means is the end of a light guide remote from the lamp.

3. An operating device according to Claim 1,
characterised in that the illuminating means is a glow-discharge lamp or an incandescent lamp (9).

4. An operating device for, in particular, two-leaved exterior sliding, swinging or pivoting and sliding doors (1) which move along a carriage body of a vehicle and are operated by means of a pressure plate (3) on the door leaf, characterised in that the operating device comprises a contactlessly operating electromagnetic switch, the components of which are disposed partly on the carriage body and partly on the door leaf, there being arranged on the door leaf the spring-loaded pressure plate (3) and a ferromagnetic element (7) movable transversely to the door leaf plane by the pressure plate by means of a linkage or Bowden cable provided inside the door leaf (1), in that on the carriage body side in a zone which is substantially aligned with the ferromagnetic element (7) when the door is closed there is provided an electromagnetic sensor (8) in operative connection with the ferromagnetic element (7), in that the pressure plate (3) or its frame or an information surface provided in close vicinity to the frame of the pressure plate is designed to be at least partly transparent, in that an illuminating means (9) is provided on the carriage body, in that a light guide is provided inside the door leaf (1) between the pressure plate (3) and a zone which is substantially aligned with the illuminating means (9) when the door is closed, and in that the movability of the ferromagnetic element (7) is limited so that, upon movement of the door (1), in the actuated condition of the pressure plate (3) no contact occurs between the parts fixed to the vehicle and parts fixed to the carriage body.

## Revendications

1. Dispositif d'actionnement pour portes (1), notamment à deux ouvrants, coulissantes extérieures, pivotantes ou pivotantes/coulissantes, qui se déplacent le long de la caisse d'un véhicule, et qui sont actionnées à l'aide d'une plaque de pression (3) prévue sur l'ouvrant de la porte, caractérisé
en ce que le dispositif d'actionnement comprend un interrupteur électromagnétique travaillant sans contact dont les composants sont disposés, en partie sur la caisse du véhicule et en partie sur l'ouvrant de la porte, cependant que, sur l'ouvrant de la porte, sont prévus la plaque de pression (3) chargée par ressort et un élément ferromagnétique (7) qui peut être mis en mouvement au moyen de la plaque de pression dans la direction transversale au plan de l'ouvrant de la porte,
en ce que la plaque de pression, ou son encadrement, ou une surface porteuse d'informations prévue dans le voisinage de l'encadrement de la plaque de pression, est au moins partiellement translucide ou transparent,
en ce que, sur la caisse du véhicule, dans une région qui est sensiblement dans le même plan que la plaque de pression (3) lorsque la porte est fermée, sont prévus un dispositif d'éclairage (9) et un récepteur électromagnétique (8) qui coopère avec l'élément ferromagnétique (7), et
en ce que la mobilité de la plaque de pression (3) et celle de l'élément ferromagnétique (7) sont limitées de telle manière que, lorsque la porte (1) est mise en mouvement dans l'état actionné de la plaque de pression (3), il ne se produise pas de contact entre les éléments solidaires de la porte et les éléments solidaires de la caisse du véhicule.

2. Dispositif d'actionnement selon la revendication 1, caractérisé en ce que le dispositif d'éclairage est l'extrémité d'un conducteur de lumière qui est à l'opposé de la lampe.

3. Dispositif d'actionnement selon la revendication 1, caractérisé en ce que le dispositif d'éclairage est une lampe à fluorescence ou à incandescence (9).

4. Dispositif d'actionnement pour portes (1), notamment à deux ouvrants, coulissantes extérieures, pivotantes ou pivotantes/coulissantes, qui se déplacent le long de la caisse d'un véhicule, et qui sont actionnées à l'aide d'une plaque de pression (3) prévue sur l'ouvrant de la porte, caractérisé
en ce que le dispositif d'actionnement comprend un interrupteur électromagnétique travaillant sans contact dont les composants sont disposés, en partie sur la caisse du véhicule et en partie sur l'ouvrant de la porte, cependant que, sur l'ouvrant de la porte, sont prévus la plaque de pression (3) chargée par ressort et un élément ferromagnétique (7) qui peut être mis en mouvement dans la direction transversale au plan de l'ouvrant de la porte par la plaque de pression, au moyen d'une tringlerie ou d'un câble Bowden prévu dans le volume intérieur de l'ouvrant (1) de la porte,
en ce que, sur la caisse du véhicule, dans la région qui est sensiblement dans le même plan que l'élément ferromagnétique (7) lorsque la porte est fermée, est prévu un récepteur électromagnétique (8) qui coopère avec l'élément ferromagnétique (7), et
en ce que la plaque de pression (3), ou son encadrement, ou une surface porteuse d'informations prévue dans le voisinage de l'encadrement de la plaque de pression, est au moins partiellement translucide ou transparent,
en ce qu'un dispositif d'éclairage (9) est prévu sur la caisse du véhicule,
en ce qu'un conducteur de lumière est prévu dans le volume intérieur de l'ouvrant (1) de la porte, entre la plaque de pression (3) et une région qui est sensiblement dans le même plan que le dispositif d'éclairage (9) lorsque la porte est fermée, et
en ce que la mobilité de l'élément ferromagnétique (7) et celle de l'élément ferromagnétique (7) sont limitées de telle manière que, lorsque la porte (1) est mise en mouvement dans l'état actionné de la plaque de pression (3), il ne se produise pas de contact entre les éléments solidaires de la porte et les éléments solidaires de la caisse du véhicule.
